# EUROPÄISCHE PATENTSCHRIFT

(11) **EP 1 541 491 B1**
(45) Veröffentlichungstag und Bekanntmachung des Hinweises auf die Patenterteilung: **20.05.2009**
(21) Anmeldenummer: 04029328.4
(22) Anmeldetag: 10.12.2004
(51) Int. Cl.: B65D 75/28, B65D 30/00

(54) **Beutel**
Bag
Sac

(30) Priorität: 11.12.2003 DE 20319154 U
(43) Veröffentlichungstag der Anmeldung: 15.06.2005
(73) Patentinhaber: Kimmlinger, Karl, 66578 Schiffweiler (DE)
(72) Erfinder: Kimmlinger, Karl, 66578 Schiffweiler (DE)
(74) Vertreter: Vièl, Christof

(56) Entgegenhaltungen:
- WO-A-03/037734
- DE-A1- 2 803 035
- DE-A1- 2 952 751
- US-A- 2 046 848
- US-A- 2 066 495
- US-A- 4 477 013
- US-B1- 6 619 539

## Beschreibung

Die Erfindung betrifft einen Beutel zum Transportieren bzw. Aufbewahren von Gegenständen, insbesondere Lebensmitttelnwobei der Beutel aus einer auf das Grundmaß des Beutels zugeschnittenen Papierbahn besteht, welche die erste Beutelseite bildet, und daß auf dieser ersten Beutelseite die zweite Beutelseite durch Kleben befestigt ist

Derartige Beutel sind beispielsweise aus der WO 03/037734 A1 bekannt, in der eine Verpackung beschrieben wird, die an Verkaufsständen aufgehängt werden kann.

Weiterhin sind Beutel zum Transportieren bzw. Aufbewahren von Gegenständen, inbesondere Lebensmitteln, bekannt. Sie dienen zum Verpacken insbesondere von Fleisch- und Wurstwaren sowie von Back- und Konditorwaren. Derartige Beutel werden aus einer zu einem Schlauch gebogenen Papierbahn mit seitlichen Falzen gefertigt, die an der Verbindungsstelle längs verklebt, geschnitten und am unteren Ende umgefalzt und ebenfalls verklebt wird.

Allerdings sind die Möglichkeiten derartiger Beutel begrenzt. Zum einen ist es nicht möglich, einen Teil des Beutels transparent auszubilden, so daß der darin enthaltene Gegenstand erkennbar ist, was beispielsweise bei unterschiedlichen Sandwiches das Erkennen der verschiedenen Sorten erleichtert. Zum anderen ist es nicht möglich, sehr große Beutel, beispielsweise zum Transport mehrerer französischer Stangenweißbrote, anzufertigen, da es keine Maschinen gibt, mit denen eine Papierbahn entsprechend großer Breite zu einem Schlauch geformt werden kann.

Aufgabe der Erfindung ist es somit, eine neue Art von Beuteln zu schaffen, die zumindest eines der oben genannten Probleme lösen und preisgünstig in großen Mengen herstellbar sind.

Diese Aufgabe wird erfindungsgemäß dadurch gelöst, daß die zweite Beutelseite aus transparentem Material besteht, wobei die erste Beutelseite an zwei gegenüberliegenden Seiten umgefalzt ist, daß die zweite Beutelseite auf die Falze geklebt ist und daß an einer der verbleibenden Seiten die erste Beutelseite über die zweite Beutelseite gefalzt ist.

Durch diese neue Art der Beutelfertigung werden neue Möglichkeiten eröffnet: Zum einen können Beutel gefertigt werden, deren Beutelseiten aus verschiedenen Materialien (z.B. Papier und transparenter Kunststoff) bestehen und zum anderen können mit herkömmlichen Maschinen größere Beutel als bisher gefertigt werden. Beide Vorteile können kombiniert werden, so daß aufgrund der vorliegenden Erfindung nunmehr auch größere Beutel als die bekannten mit Beutelseiten aus verschiedenen Materialien herstellbar sind.

Diese Art der Beutelfertigung ist vor allem für sehr große Beutel von Bedeutung, wie sie für mehrere französische Stangenweißbrote verwendet werden (beispielsweise vom Format 40 x 85 cm), da durch die drei Falze eine große Stabilität des Beutels erreicht wird. Die aufgeklebte zweite Beutelseite wird somit nur geringfügig belastet.

Durch die Transparenz der zweiten Beutelseite wird es möglich, den Beutelinhalt auch im verpackten Zustand zu erkennen, so daß beispielsweise ein Abpacken der Ware im voraus ermöglicht wird. Es können z.B. bereits in Beutel verpackte Sandwiches mit unterschiedlichen Füllungen durch den Kunden voneinander unterschieden werden, was zum einen hygienischer ist (das Befüllen kann unabhängig von dem Kassiervorgang erfolgen) und zum anderen einen Zeitgewinn beim Verkaufen in Stoßzeiten mit sich bringt.

Eine erste Ausführungsform der Erfindung besteht darin, daß die zweite Beutelseite aus Kunststoff besteht.

Hierbei ist es zweckmäßig, daß die zweite Beutelseite mit drei Längsnähten an der ersten Beutelseite befestigt ist.

Über die vierte offene Seite wird der Beutel befüllt.

Weiterhin ist es sinnvoll, daß die zweite Beutelseite mit einem Heißschmelzkleber an der ersten Beutelseite befestigt ist.

Heißschmelzkleber ermöglichen das Verkleben unterschiedlicher Materialien miteinander und sind zudem in lebensmittelechter Qualität erhältlich.

Erfindungsgemäß ist ebenfalls vorgesehen, daß die erste Beutelseite auf einer Seite, vorzugsweise auf ihrer der zweiten Beutelseite zugewandten Seite, bedruckt ist.

Durch die transparente Beutelseite wird der Aufdruck nach Entnahme des Inhalts aus dem Beutel sichtbar und kann in einem Sachbezug zu dem Inhalt stehen.

Hierbei ist es vorteilhaft, daß die bedruckte Seite zur Versiegelung des Aufdrucks mit einer Beschichtung versehen ist.

Die Beschichtung verhindert den direkten Kontakt zwischen dem Inhalt des Beutels und dem Aufdruck.

Nachfolgend werden Ausführungsbeispiele der Erfindung anhand von Zeichnungen beschrieben.

Es zeigen
- Fig. 1a und Fig. 1b: ein erstes Ausführungsbeispiel eines Beutels mit einer transparenten Beutelseite in Draufsicht und in Seitenansicht,
- Fig. 2a und Fig. 2b: ein zweites Ausführungsbeispiel eines großen Beutels mit drei Falzen in Draufsicht und in geschnittener Darstellung.

Wie aus den Fig. 1a und 1b ersichtlich, besteht der erfindungsgemäße Beutel aus einer ersten Beutelseite 1, die im vorliegenden Beispiel aus Papier besteht, und einer zweiten Beutelseite 2, welche hier aus transparentem Kunststoff besteht. Die zweite Beutelseite 2 ist mit drei Längsnähten 3 aus Heißschmelzkleber (hotmelt) mit der ersten Beutelseite 1 verbunden. Auf der ersten Beutelseite 1 ist - auf der der zweiten Beutelseite 2 zugewandten Seite - ein Aufdruck 4 aufgebracht, der durch eine Beschichtung von dem Beutelinhalt getrennt ist und durch die transparente zweite Bcutelseite 2 hindurch lesbar ist. Bei Entnahme des Inhalts aus dem Beutel wird der Aufdruck 4 sichtbar.

Die Fig. 2a und 2b zeigen einen Großbeutel vom Format 85 x 40 cm. Dieser wird aus einer ersten Beutelseite 1 gebildet, die an zwei gegenüberliegenden Seiten umgefalzt wird. Auf die Falze 5 wird eine zweite (kleinere) Beutelseite 2 aufgeklebt. Anschließend wird an einer der verbleibenden Seiten ein weiterer Falz 5 um die zweite Beutelseite 2 gelegt und auf dieser verklebt. Es entsteht so ein sehr großer Beutel, der dennoch auf Maschinen von herkömmlicher Größe aus Papierbahnen in großen Mengen und somit wirtschaftlich gefertigt werden kann. Auch hier kann die zweite Beutelseite 2 aus transparentem Material bestehen, so daß der Beutelinhalt sichtbar ist.

## Patentansprüche

1. Beutel zum Transportieren bzw. Aufbewahren von Gegenständen, insbesondere Lebensmittteln, wobei der Beutel aus einer auf das Grundmaß des Beutels zugeschnittenen Papierbahn besteht, welche die erste Beutelseite bildet, und daß auf dieser ersten Beutelseite die zweite Beutelseite durch Kleben befestigt ist, **dadurch gekennzeichnet, daß** die zweite Beutelseite aus transparentem Material besteht, wobei die erste Beutelseite an zwei gegenüberliegenden Seiten umgefalzt ist, daß die zweite Beutelseite auf die Falze geklebt ist und daß an einer der verbleibenden Seiten die erste Beutelseite über die zweite Beutelseite gefalzt ist.

2. Beutel gemäß Anspruch 1, **dadurch gekennzeichnet, daß** die zweite Beutelseite aus Kunststoff besteht.

3. Beutel gemäß Anspruch 2, **dadurch gekennzeichnet, daß** die zweite Beutelseite mit drei Längsnähten an der ersten Beutelseite befestigt ist.

4. Beutel gemäß einem der Ansprüche 1 bis 3, **dadurch gekennzeichnet, daß** die zweite Beutelseite mit einem Heißschmelzkleber an der ersten Beutelseite befestigt ist.

5. Beutel gemäß einem der Ansprüche 1 bis 3, **dadurch gekennzeichnet, daß** die erste Beutelseite auf einer Seite, vorzugsweise auf ihrer der zweiten Beutelseite zugewandten Seite, bedruckt ist.

6. Beutel gemäß Anspruch 5, **dadurch gekennzeichnet, daß** die bedruckte Seite zur Versiegelung des Aufdrucks mit einer Beschichtung versehen ist.

## Claims

1. Bag for transporting and/or storing objects, especially food, said bag consisting of a paper web cut to the basic size of the bag and forming the first side thereof, and the second side of the bag being joined to this first side of the bag by bonding, **characterised in that** the second side of the bag is made of transparent material, the first side of the bag featuring a fold along each of two opposite edges, that the second side of the bag is bonded to the fold and that, along one of the remaining edges, the first side of the bag is folded over the second side of the bag.

2. Bag according to claim 1, **characterised in that** the second side of the bag consists of plastic.

3. Bag according to claim 2, **characterised in that** the second side of the bag is attached to the first side of the bag by three longitudinal seams.

4. Bag according to one of claims 1 to 3, **characterised in that** the second side of the bag is attached to the first side of the bag with a hotmelt adhesive.

5. Bag according to one of claims 1 to 3, **characterised in that** the first side of the bag is printed on one surface, preferably on the surface facing the second side of the bag.

6. Bag according to claim 5, **characterised in that** the printed surface is provided with a coating to seal off the printing.

## Revendications

1. Sachet pour le transport et la conservation d'objets, notamment de produits alimentaires, le sachet étant constitué d'une bande de papier découpée aux dimensions de base du sachet, laquelle bande de papier forme le premier pan du sachet, et le deuxième pan étant fixé sur le premier pan par collage, **caractérisé en ce que** le deuxième pan est constitué d'un matériau transparent, le premier pan du sachet étant replié sur deux côtés opposés, **en ce que** le deuxième pan du sachet est collé sur les plis et **en ce que** sur l'un des côtés restants le premier pan du sachet est replié sur le deuxième pan du sachet.

2. Sachet selon la revendication 1, **caractérisé en ce que** le deuxième pan du sachet est réalisé dans une matière plastique.

3. Sachet selon la revendication 2, **caractérisé en ce que** le deuxième pan du sachet est fixé au premier pan du sachet par trois soudures longitudinales.

4. Sachet selon l'une des revendications 1 à 3, **caractérisé en ce que** le deuxième pan du sachet est fixé sur le premier pan du sachet avec une colle thermofusible.

5. Sachet selon l'une des revendications 1 à 3, **caractérisé en ce que** le premier pan du sachet est imprimé sur une face, de préférence sur sa face dirigée vers le deuxième pan du sachet.

6. Sachet selon la revendication 5, **caractérisé en ce que** la face imprimée est munie d'un revêtement pour couvrir l'impression.
